# EUROPÄISCHE PATENTSCHRIFT

(11) **EP 0 542 811 B1**
(45) Veröffentlichungstag und Bekanntmachung des Hinweises auf die Patenterteilung: **20.04.1994**
(21) Anmeldenummer: 91914103.6
(22) Anmeldetag: 06.08.1991
(51) Int. Cl.: B41J 25/308

(54) **DRUCKEINRICHTUNG MIT DRUCKKOPFEINSTELLUNG**
PRINTING DEVICE WITH ADJUSTABLE PRINTING HEAD
DISPOSITIF D'IMPRESSION A TETE D'IMPRESSION REGLABLE

(30) Priorität: 10.08.1990 DE 4025483
(43) Veröffentlichungstag der Anmeldung: 26.05.1993
(73) Patentinhaber: Siemens Nixdorf Informationssysteme Aktiengesellschaft, 33102 Paderborn (DE)
(72) Erfinder: PETERMANN, Udo, D-4791 Altenbeken (DE)
(74) Vertreter: Fuchs, Franz-Josef, Dr.-Ing.
(86) Internationale Anmeldenummer: EP9101484
(87) Internationale Veröffentlichungsnummer: WO9202370

(56) Entgegenhaltungen:
- EP-A- 0 292 102
- EP-A- 0 341 787
- EP-A- 0 361 676
- DE-A- 2 608 301
- IBM TECHNICAL DISCLOSURE BULLETIN. Vol. 25, No.10, March 1983, NEW YORK US see 5176; A.G. GIANMOENA E:A.: "Dynamic head-to-platen gap measuring zool"
- PATENT ABSTRACTS OF JAPAN Vol. 13, No. 281 (M-842)(3629) 27 June 1989, JP-A-1 075 248 (T. TOKUNAGA) 20 March 1989

## Beschreibung

Die Erfindung betrifft eine Druckeinrichtung gemäß dem Oberbegriff des Anspruchs 1.

Aus der US-PS 4 676 675 ist eine Vorrichtung zur Einstellung des Abschnittes eines Druckkopfes in einem Matrix-Drucker bekannt, bei der ein zur Anlage an der Oberfläche des Aufzeichnungsträgers bestimmter Sensor an dem Druckkopfträger angeordnet ist. Der Druckkopfträger kann mit Hilfe eines Exzenterverstellmechanismus in Richtung auf das Druckwiderlager und von diesem weg verstellt werden. Zur Ermittlung der Dicke des Aufzeichnungsträgers wird dieser zunächst in die Druckposition eingezogen. Der Druckkopfträger wird dann in eine vom Druckwiderlager am weitesten entfernt gelegene Referenzstellung bewegt, die mittels einer Lichtschranke ermittelt wird. Der Abstand der Sensorfläche von dem Druckwiderlager in dieser Referenzstellung ist fest vorgegeben und bekannt. Anschließend wird der Druckkopfträger in Richtung auf das Druckwiderlager bewegt, bis der Sensor an der Oberfläche des inzwischen eingezogenen Aufzeichnungsträgers mit einem bestimmten Auflagedruck anliegt, wobei der bis zu diesem Punkt zurückgelegte Weg mittels eines Zählers gemessen wird. Anschließend wird in der Rechenvorrichtung diese gemessene Strecke von der vorbekannten Referenzstrecke abgezogen. Die Differenz entspricht der Dicke des Aufzeich- nungsträgers. Auf der Basis des so ermittelten Wertes für die Dicke des Aufzeichnungsträgers wird nun der Druckkopfträger wieder von dem Druckwiderlager weg bewegt, bis der gewünschte Abstand zwischen dem Druckkopf und der Oberfläche des Aufzeichnungsträgers eingestellt ist.

Das vorstehend beschriebene Verfahren ist relativ umständlich und aufwendig. Nachteilig an dieser Lösung ist ferner, daß die Dickenberechnung und damit auch die Einstellung des Kopfabstandes erst dann erfolgen kann, wenn der Aufzeichnungsträger bereits in Druckposition ist. Dies führt zu einem erheblichen Zeitverlust. Ferner darf der Abstand zwischen dem Druckwiderlager und dem Sensor nicht größer sein als der Abstand zwischen dem Druckwiderlager und dem Druckkopf. Umgekehrt darf er aber auch nicht wesentlich kleiner sein, da sich sonst der Abstand zwischen der Oberfläche des Aufzeichnungsträgers und dem Druckkopf nicht auf einen gewünschten Wert einstellen läßt. Dies erfordert nicht nur eine relative genaue Justage des Sensors relativ zum Druckkopf, sondern kann auch Schwierigkeiten bereiten, wenn Papier mit unterschiedlicher Dicke eingezogen wird.

Um die vorstehend beschriebenen Nachteile zu beseitigen wurde bereits bei einer Vorrichtung der aus der US-PS 4 676 675 bekannten Art vorgeschlagen, einen Sensor - in Einzugsrichtung des Aufzeichnungsträgers betrachtet - vor der Druckposition an einem druckerrahmenfesten Teil relativ zum Druckwiderlager derart anzuordnen, daß er bei noch nicht eingezogenem Aufzeichnungsträger am Druckwiderlager anliegt und durch den eingezogenen Aufzeichnungsträger auslenkbar oder verformbar ist, wobei die Auslenkung oder Verformung des Sensors in eine proportionale elektrische Größe umgesetzt wird. Der bei dieser Lösung vorgeschlagene Sensor umfaßt bewegliche Teile, die durch den unvermeidlich anfallenden Papierstaub verschmutzen und dadurch blockieren können. Ferner müßten diese mechanischen Teile justiert werden.

Aus der DE 26 08 301 C 2 ist ferner eine Vorrichtung zur Regelung des Abstandes eines Druckkopfes von einem Aufzeichnungsträger bekannt, bei der an dem Druckkopfträger oder dem Druckkopfwagen ein Fühler in Form eines zweiarmigen Hebels schwenkbar so gelagert ist, daß er mit dem einen freien Hebelende in Bereich der jeweiligen Druckstelle an dem Aufzeichnungsträger anliegen kann. Der Fühler ist von einem dünnen Blech gebildet, das durch eine Feder mit einem sehr geringen Auflagedruck gegen den Aufzeichnungsträger gedrückt wird, so daß der Fühler nahezu widerstandslos über das Papier gleiten kann. Das Blech weist an seiner Auflagestelle eine Aussparung auf, durch die die Nadeln des Druckkopfes treten können. An seinem der Auflagestelle abgewandten Hebelende trägt dieser Fühler einen Magnet, der mit einer am Druckkopfträger angeordneten Hallsonde zusammenwirkt. Über eine elektronische Regelschaltung wird der Druckkopfträger bzw. der Druckkopfschlitten senkrecht zum Druckwiderlager so lange verfahren, bis eine einem vorgegebenen Abstand des Druckkopfes von dem Aufzeichnungsträger entsprechende Soll-Spannung an der Hallsonde auftritt. Diese Lösung hat im praktischen Betrieb erhebliche Nachteile. Einerseits darf der Fühler nur ganz leicht an der Oberfläche des Aufzeichnungsträgers aufliegen, da er sonst die Bewegung des Druckkopfes behindern und den Aufzeichnungsträger bei der Bewegung des Druckkopfes beschädigen könnte. Zum anderen führt aber gerade dieser geringe Auflagedruck dazu, daß der Fühler auf jede Unebenheit eines Aufzeichnungsträgers anspricht. Dies macht sich insbesondere bei mehrlagigen Aufzeichnungsträgern, beispielsweise Formularsätzen oder Sparbüchern bemerkbar. Momentane Auslenkungen des Fühlers führen aber zu einer dauernden Nachstellung des Druckkopfes, wodurch die Druckleistung der Druckeinrichtung erheblich beeinträchtigt wird. Zudem kann die Einstellung des korrekten Abstandes erst erfolgen wenn der Aufzeichnungsträger bereits das Mundstück des Druckkopfes erreicht hat, d.h. sich in seiner Aufzeichnungstellung befindet. Da der Fühler sich in unmittelbarer Nähe des Druckkopfmundstückes befindet, an dem auch das Farbband vorbeiläuft, besteht die Gefahr, daß der Fühler bei einem Farbbandwechsel beschädigt wird. Diese Gefahr ist umso größer, als der Fühler aus Platzgründen und aus Funktionsgründen sehr dünn und leicht gebaut sein muß. Da ferner der Fühler durch eine Feder an den Aufzeichnungsträger angedrückt wird und die Andruckkraft nur sehr gering sein soll, führt bereits eine geringfügige Veränderung der Andruckkraft dazu, daß der Fühler sich mehr oder weniger in den Aufzeichnungsträger eindrückt, was insbesondere bei mehrlagigen Aufzeichnungsträgern auftritt. Infolgedessen ist es erforderlich, die Andruckfeder sehr genau zu justieren. Dies ist erfahrungsgemäß äußerst schwierig. Gerade bei schwachen Federn genügt in der Regel ein geringfügiges Verbiegen der Feder, um deren Andruckkraft stark zu verändern. Daher ist es außerordentlich schwierig, einen derartigen Fühler zu justieren und die Justage während des Betriebes beizubehalten.

Der Erfindung liegt die Aufgabe zugrunde, eine Vorrichtung der in Oberbegriff des Anspruchs 1 angegebenen Art weiter dahingehend zu verbessern, daß bewegliche Teile des Sensors, die eine mechanische Justage erfordern, entfallen können und daß die Vorrichtung einfach im Aufbau und robust im Betrieb ist.

Diese Aufgabe wird erfindungsgemäß durch die im kennzeichnenden Teil des Anspruchs 1 angegebenen Merkmale gelöst.

Die erfindungsgemäße Lösung hat den Vorzug, daß der Sensor berührungslos arbeitet und keine mechanischen Teile erfordert, die justiert werden müßten und deren Funktion durch anfallenden Papierstaub beeinträchtigt werden könnte.

Beide Teile des Hallsensors sind an ohnehin vorhandenen Teilen der Druckeinrichtung angeordnet, nämlich einerseits am Andruckelement und andererseits an dem Druckkopf oder Druckkopfwagen. Das Andruckelement wird so fest gegen das Druckwiderlager gespannt, daß es die zu verarbeitenden Aufzeichnungsträger flach an das Druckwiderlager andrückt. Somit wird die Messung nicht durch Beulen, Knicke oder Falten in dem Aufzeichnungsträger verfälscht, da dieser in jedem Falle flachgedrückt wird. Da die Feder, welche das Andruckelement in Richtung auf das Druckwiderlager vorspannt, relativ kräftig sein muß, spielen geringfügige Abweichungen von der üblichen Federkraft auch keine Rolle. Eine Justierung ist daher relativ unkritisch. Das Anbringen des einen Teiles des Hallsensors an dem Andruckelement sorgt dafür, daß die Einstellung des Druckkopfabstandes bereits erfolgen kann, während noch der Aufzeichnungsträger in seine Druckposition eingezogen wird. Wenn er diese erreicht hat, ist auch der Druckkopf auf den richtigen Abstand eingestellt. Damit wird eine Zeitverzögerung beim Einstellen des Druckkopfabstandes vermieden.

Das Druckwiderlager kann in an sich bekannter Weise eine Schreibwalze sein, wobei das Andruckelement vorzugsweise ein sich über die gesamte Breite des Druckwiderlagers erstreckendes elastisch verformbares Andruckblech ist.

Vorzugsweise ist an dem Andruckelement außerhalb des Bereiches, den der Druckkopf bei seiner Bewegung entlang dem Druckwiderlager überstreicht, eine mit der ersten Hallsonde thermisch gekoppelte zweite Hallsonde vorgesenen. Die gute thermische Kopplung zwischen den beiden Hallsonden ermöglicht es, das Ausgangssignal der zweiten Sonde zur Kompensation des Temperaturganges der ersten Sonde heranzuziehen.

Die Erfindung betrifft ferner ein Verfahren zum Einstellen und Einhalten eines vorgegebenen Abstandes eines Druckkopfes einer Druckeinrichtung von einem Aufzeichnungsträger gemäß den Ansprüchen 11 und 12.

Vorteilhafte Ausführungsformen der Erfindung sind in den weiteren Unteransprüchen beschrieben. Weitere Merkmale und Vorteile der Erfindung ergeben sich aus der folgenden Beschreibung, welche in Verbindung mit den beigefügten Zeichnungen die Erfindung anhand eines Ausführungsbeispieles erläutert. Es zeigen:
- Figur 1: eine schematische Frontansicht der zur Erläuterung der Erfindung wesentlichen Teile eines Nadeldrukkers,
- Figur 2: eine schematische Schnittansicht senkrecht zur Schreibwalzenachse durch die Anordnung gemäß Figur 1 und
- Figur 3: ein Flußdiagramm zur Erläuterung der Arbeitsweise der erfindungsgemäßen Druckeinrichtung.

In den Figuren 1 und 2 erkennt man eine mit 10 bezeichnete als Druckwiderlager dienende Schreibwalze. Parallel zur Welle 12 der Schreibwalze 10 ist vor dieser eine Druckkopfführung 14 angeordnet, die mit Exzenterlagern 16, 18 in Seitenplatinen 20, 22 eines Druckerrahmens gelagert ist. An dem in der Figur 1 rechten Ende der Druckkopfführung 14 ist ein Ritzel 24 drehfest angeordnet, das mit einem zweiten auf der Ausgangswelle eines Schrittmotors 28 sitzenden Ritzel 26 kämmt. Auf der Druckkopfführung 14 ist ein Träger 30 axial verschiebbar gelagert, der seinerseits einen Nadeldruckkopf 32 trägt.

Unterhalb des Mundstückes 34 des Nadeldruckkopfes 32 befindet sich ein elastisch verformbares Andruckblech 36. Dieses erstreckt sich über die gesamte Schreibbreite des Druckers. Es ist an seiner Unterkante 38 fest mit einer sich zwischen den Seitenplatinen 20, 22 erstreckenden Traverse 40 des Druckerrahmens verbunden und berührt nahe seiner Oberkante in einer Berührungslinie 42 (Figur 2) tangential die Schreibwalze 10 unmittelbar unterhalb des Druckkopfmundstückes 34. die Oberkante 44 des Andruckbleches 36 ist oberhalb der Berührungslinie 42 schräg von der Schreibwalze 10 wegweisend umgekantet.

Auf dem Träger 30 sind beiderseits des Druckkopfmundstückes 34 Papierführungen 46, 48 angeordnet, deren jeweils oberes, der Schreibwalze 10 mit geringem Abstand gegenüberstehendes Ende 50 der Kontur der Schreibwalze 10 angepaßt ist (Figur 2). Durch die vorstehend beschriebene Anordnung des Andruckbleches 36 und der Papierführungen 46, 48 ist sichergestellt, daß sich einen Aufzeichnungsträger 52 in Druckbereich eng an die Schreibwalze 10 anschmiegt.

In die linke Papierführung 46 ist ein Permanentmagnet 54 eingesetzt. Auf das Andruckblech 36 ist eine erste Hallsonde 56 aufgeklebt. Wie der Figur 2 zu entnehmen ist, befindet sich diese Hallsonde 56 auf Höhe des Permanentmagneten 54, so daß sich diese Elemente gegenüberstehen, wenn sich der Druckkopf 32 in einer entsprechenden Druckposition entlang der Schreibwalze 10 befindet. Auf dem Andruckblech 36 befindet sich außerhalb des Bereiches, der durch die Bewegung des Trägers 30 entlang der Druckkopfführung 14 von dem Permanentmagneten 54 überstrichen wird, eine zweite Hallsonde 58. Beide Hallsonden 56, 58 sind über das Andruckblech 36 thermisch gut gekoppelt, so daß das Ausgangssignal der zweiten Sonde 58 zur Kompensation des Temperaturganges der ersten Sonde 56 herangezogen werden kann.

Die soweit beschriebene Anordnung arbeitet zur Einstellung des Abstandes des Druckkopfes 32 von der Oberfläche des Aufzeichnungsträgers 52 wie folgt, wobei auch auf das Flußdiagramm in Figur 3 verwiesen wird.

Bei der automatischen Einstellung muß sich der Druckkopf 32 in der Stellung befinden, in der sich der Permanentmagnet 54 und die erste Hallsonde 56 gegenüberstehen. Die Hallspannung ist abhängig von der magnetischen Induktion und damit vom Abstand d (Figur 2) zwischen dem Permanentmagneten 54 und der Hallsonde 56. Dieser Abstand d ist dem Abstand des Druckkopfmundstükkes 34 von der Schreibwalze 10 bzw. der Oberfläche des um die Walze geführten aufzeichnungsträgers 52 proportional.

Der Soll-Kopfabstand ist eine für den verwendeten Druckkopf spezifische Kostante, die je nach Kopftyp zwischen 0 mm bei einem Thermodruckkopf und 0,5 mm für einen Nadeldruckkopf liegt. Diesem Abstand entspricht ein bestimmter Hallspannungswert, der im Steuerprogramm für die Druckersteuerung 60 (Figur 1) fest abgespeichert ist.

Zunächst wird ein Aufzeichnungsträger 52 von der Walzenunterseite her in den Drucker eingezogen. Er schiebt sich dabei zwischen die Schreibwalze 10 und das Andruckblech 36. Dadurch verringert sich der Abstand d und die Hallspannung steigt an. Über den Schrittmotor 28 und die Ritzel 24, 26 wird daraufhin die exzentrisch gelagerte Druckkopfführung 14 gedreht, wodurch sich der Abstand d verändert, bis die Hallspannung der Hallsonde 56 mit dem abgespeicherten soll-Wert übereinstimmt. Damit ist dann wieder der soll-Kopfabstand eingestellt. Um das unvermeidliche mechanische Spiel auszugleichen, wird die Kopfzustellung immer aus der gleichen Richtung durchgeführt, wie dies die ersten drei Schritte in dem Flußdiagramm der Figur 3 zeigen.

Für dickere Papiersorten ist bei Nadeldruckern bisweilen eine Verringerung des Soll-Kopfabstandes erforderlich. Dies kann bei der erfindungsgemäßen Lösung leicht vorgenommen werden, da die Anzahl der Motorschritte während des Einstellvorganges proportional der Papierdicke ist. Damit ist auch die tatsächliche Papierdicke bestimmbar, so daß eine Kopfabstandseinstellung abhängig von der Papierdicke möglich ist.

Die erfindungsgemäße Lösung wurde anhand eines Ausführungsbeispieles mit einem Nadeldrucker erläutert. Die Erfindung ist aber nicht auf einen solchen Nadeldrucker beschränkt. Vielmehr ist sie bei allen Druckertypen einsetzbar, bei denen der Abstand zwischen Druckkopf und Druckwiderlager papierdickenabhängig eingestellt werden muß.

## Patentansprüche

1. Druckeinrichtung mit einem Rahmen (20, 22), einem in diesem gehaltenen Druckwiderlager (10) zur Abstützung eines Aufzeichnungsträgers (52), einem an dem Rahmen (20, 22) in Zeilenrichtung relativ zum Druckwiderlager (10) bewegbar gelagerten Druckkopf (32), einem Stellantrieb (28, 26, 24) zur Einstellung des Druckkopfabstandes relativ zum Druckwiderlager (10) und einem den Aufzeichnungsträger (52) an das Druckwiderlager (10) andrückenden rahmenfesten Andruckelement (36), das entsprechend der Dicke des Aufzeichnungsträgers (52) im wesentlichen senkrecht zur Oberfläche des Druckwiderlagers auslenkbar ist,
**dadurch gekennzeichnet**, daß am Andruckelement (36) ein Magnet (54) und an einem druckkopffesten Teil (46) mindestens eine Hallsonde (56) oder am Andruckelement (36) mindestens eine Hallsonde (56) und an dem druckkopffesten Teil (46) ein Magnet (54) derart angeordnet sind, daß der Magnet (54) und die Hallsonde (56) in einer einer Meßeinstellung entsprechenden vorgegebenen Druckkopfstellung miteinander zur Deckung gebracht werden können und daß eine Schaltungsanordnung (60) zur Messung der Hallspannung und zur Regelung derselben auf eine vorgegebene Soll-Hallspannung vorgesehen ist, die den Stellantrieb (28, 26, 24) des Druckkopfes (32) in Abhängigkeit einer Differenz zwischen der Ist-Hallspannung und Soll-Hallspannung steuert.

2. Druckeinrichtung nach Anspruch 1,
**dadurch gekennzeichnet**, daß das Druckwiderlager eine Schreibwalze (10) und das Andruckelement ein sich über die gesamte axiale Länge der Schreibwalze (10) erstreckendes elastisch verformbares Andruckblech (36) ist.

3. Druckeinrichtung nach Anspruch 1 oder 2,
**dadurch gekennzeichnet**, daß der Druckkopf (32) auf einem parallel zum Druckwiderlager verstellbaren Träger (30) befestigt ist und daß das druckkopffeste Teil ein mit dem Druckkopfträger (30) fest verbundenes Führungselement (46) für den Aufzeichnungsträger (52) ist.

4. Druckeinrichtung nach Anspruch 3,
**dadurch gekennzeichnet,** daß der Druckkopfträger (30) auf einer exzentrisch gelagerten Welle (14) gelagert ist, die mittels des Stellantriebes (28, 26, 24) verdrehbar ist.

5. Druckeinrichtung nach einem der Ansprüche 1 bis 4,
**dadurch gekennzeichnet**, daß an dem
Andruckelement (36) außerhalb des Bereiches, den der Druckkopf (32) bei seiner Bewegung entlang dem Druckwiderlager (10) überstreicht, eine mit der ersten Hallsonde (56) thermisch gekoppelte zweite Hallsonde (58) vorgesehen ist.

6. Druckeinrichtung nach einem der Ansprüche 1 bis 5,
**dadurch gekennzeichnet**, daß Mittel (60) vorgesehen sind, über die der Abstand des Druckkopfes (32) vom Aufzeichnungsträger (52) in Abhängigkeit der Dicke desselben einstellbar ist.

7. Druckeinrichtung nach Anspruch 6,
**dadurch gekennzeichnet**, daß die Schaltungsanordnung (60) einen Speicher zur Speicherung einer Mehrzahl von Soll-Hallspannungswerten enthält, die unterschiedlichen Dicken des Aufzeichnungsträgers (52) entsprechen.

8. Druckeinrichtung nach einem der Ansprüche 1 bis 7,
**dadurch gekennzeichnet**, daß der Druckkopf (32) ein Nadeldruckkopf ist.

9. Druckeinrichtung nach einem der Ansprüche 1 bis 7,
dadurch **gekennzeichnet**, daß der Druckkopf ein Thermodruckkopf ist.

10. Druckeinrichtung nach einem der Ansprüche 1 bis 7,
dadurch **gekennzeichnet**, daß der Druckkopf ein Tintenstrahldruckkopf ist.

11. Verfahren zum Einstellen und Einhalten eines vorgegebenen Abstandes eines Druckkopfes (32) einer Druckeinrichtung von einem Aufzeichnungsträger (52), wobei die Druckeinrichtung einen Rahmen (20, 22), ein an diesem gehaltenes Druckwiderlager (10), einen Stellantrieb (28, 26, 24) zum Verstellen des Druckkopfes (32) im wesentlichen senkrecht zum Druckwiderlager (10), ein Andruckelement (36) zum Andrücken des Aufzeichnungsträgers (52) an das Druckwiderlager (10) und einen Abstandssensor (54, 56) zum Erfassen des Abstandes des Druckkopfes (32) von dem Druckwiderlager (10) bzw. Aufzeichnungsträger (52) umfaßt, dadurch **gekennzeichnet**, daß vor dem Einziehen des Aufzeichnungsträgers in die Druckeinrichtung der Druckkopf (32) parallel zum Druckwiderlager (10) in eine Meßposition gefahren wird, in der ein Sensorelement, Magnet (54) oder Hallsonde (56), an dem Andruckelement (36) mit einem druckkopffesten entsprechenden Sensorelement, Hallsonde (56) oder Magnet (54), zur Abstandsmessung zur Deckung gebracht wird, daß der Druckkopf (32) senkrecht zum Druckwiderlager (10) verstellt wird, bis eine an dem Abstandssensor erzeugte Hall-Ist-Spannung gleich einer vorgegebenen Hall-Soll-Spannung ist, daß der Druckkopf (32) aus dieser Abgleichstellung eine vorgegebene Wegstrecke vom Druckwiderlager (10) wegbewegt wird, daß der Aufzeichnungsträger (52) eingezogen wird und daß der Druckkopf (32) in Richtung auf das Druckwiderlager bewegt wird, bis die Hall-Ist-Spannung wieder mit der Hall-Soll-Spannung übereinstimmt, wobei die dabei vom Druckkopf (32) zurückgelegte Strecke erfaßt wird.

12. Verfahren nach Anspruch 11, dadurch **gekennzeichnet**, daß aus der Differenz der vom Druckkopf zurückgelegten vorgegebenen Strecke und der bis zum Erreichen der Abgleichsstellung bei eingezogenem Aufzeichnungsträger (52) vom Druckkopf (32) zurückgelegten Strecke die Stärke des Aufzeichnungsträgers ermittelt und die Hall-Soll-Spannung in Abhängigkeit der Dicke des Aufzeichnungsträgers eingestellt wird.

## Claims

1. Printing device having a frame (20, 22), a platen (10) retained therein for supporting a recording medium (52), a print head (32) which is mounted on the frame (20, 22) so as to be movable relative to the platen (10) in the direction of the lines, an actuating drive (28, 26, 24) for setting the print head distance relative to the platen (10), and a pressing-on element (36) which is fixed to the frame, presses the recording medium (52) onto the platen (10) and can be deflected substantially perpendicular to the surface of the platen in accordance with the thickness of the recording medium (52), characterised in that a magnet (54) is arranged on the pressing-on element (36) and at least one Hall probe (56) is arranged on a part (46) fixed to the print head or at least one Hall probe (56) is arranged on the pressing-on element (36) and a magnet (54) is arranged on the part (46) fixed to the print head, in such a way that the magnet (54) and the Hall probe (56) can be brought into congruence with one another in a predetermined print head position corresponding to a measurement position, and in that a circuit arrangement (60) is provided to measure the Hall voltage and to regulate the latter to a predetermined intended Hall voltage, which circuit arrangement controls the actuating drive (28, 26, 24) of the print head (32) as a function of a difference between the actual Hall voltage and the intended Hall voltage.

2. Printing device according to Claim 1, characterised in that the platen is a cylindric platen (10) and the pressing-on element is an elastically deformable metal pressing-on sheet (36) extending over the entire axial length of the platen (10).

3. Printing device according to Claim 1 or 2, characterised in that the print head (32) is attached to a carrier (30) which is adjustable parallel to the platen, and in that the part fixed to the print head is a guide element (46) for the recording medium (52), the guide element being firmly connected to the print head carrier (30).

4. Printing device according to Claim 3, characterised in that the print head carrier (30) is mounted on an eccentrically mounted shaft (14) which is rotatable by means of the actuating drive (28, 26, 24).

5. Printing device according to any of Claims 1 to 4, characterised in that a second Hall probe (58), which is thermally coupled to the first Hall probe (56). is provided on the pressing-on element (36) outside the region over which the print head (32) brushes during its movement along the platen (10).

6. Printing device according to any of Claims 1 to 5, characterised in that means (60) are provided by means of which the distance of the print head (32) from the recording medium (52) can be set as a function of the thickness of the latter.

7. Printing device according to Claim 6, characterised in that the circuit arrangement (60) comprises a memory for storing a plurality of intended Hall voltage values corresponding to different thicknesses of the recording medium (52).

8. Printing device according to any of Claims 1 to 7, characterised in that the print head (32) is a needle print head.

9. Printing device according to any of Claims 1 to 7, characterised in that the print head is a thermal print head.

10. Printing device according to any of claims 1 to 7, characterised in that the print head is an ink jet print head.

11. Method of setting and maintaining a predetermined distance of a print head (32) of a printing device from a recording medium (52), the printing device comprising a frame (20, 22), a platen (10) retained thereon, an actuating drive (28, 26, 24) for adjusting the print head (32) substantially perpendicular to the platen (10), a pressing-on element (36) for pressing the recording medium (52) onto the platen (10), and a distance sensor (54, 56) for registering the distance of the print head (32) from the platen (10) or the recording medium (52), characterised in that, prior to the recording medium being drawn into the printing device, the print head (32) is moved parallel to the platen (10) into a measuring position in which a sensor element, magnet (54) or Hall probe (56) is brought into congruence on the pressing-on element (36) with a corresponding sensor element, Hall probe (56) or magnet (54) fixed to the print head for the distance measurement, in that the print head (32) is adjusted perpendicular to the platen (10) until an actual Hall voltage generated at the distance sensor is equal to a predetermined intended Hall voltage, in that the print head (32) is moved over a predetermined path section out of this alignment position away from the platen (10), in that the recording medium (52) is drawn in, and in that the print head (32) is moved toward the platen until the actual Hall voltage once more corresponds to the intended Hall voltage, the path section thereby covered by the print head (32) being registered.

12. Method according to Claim 11, characterised in that the thickness of the recording medium is determined from the difference between the predetermined path section covered by the print head and the path section covered by the print head (32) until the alignment position is reached with the recording medium (52) having been drawn in and the intended Hall voltage is set as a function of the thickness of the recording medium.

## Revendications

1. Dispositif d'impression comportant un châssis (20, 22), un élément de contre-appui d'impression (10) maintenu dans celui-ci, destiné à soutenir un support d'impression (52), une tête d'impression (32) montée sur le châssis (20, 22) de façon à pouvoir être déplacée par rapport à l'élément de contre-appui d'impression (10) dans le sens des lignes, un dispositif de réglage (28, 26, 24) destiné au réglage de l'écart de la tête d'impression par rapport à l'élément de contre-appui d'impression (10) et un élément presseur (36) solidaire du châssis, appuyant le support d'impression (52) contre l'élément de contre-appui d'impression (10), lequel élément presseur peut être déplacé sensiblement perpendiculairement à la surface de l'élément de contre-appui d'impression (10), en correspondance avec l'épaisseur du support d'impression (52),
caractérisé par le fait qu'
est monté, sur l'élément presseur (36) un aimant (54), et sur une pièce (46) solidaire de la tête d'impression au moins une sonde à effet Hall (56), ou bien sur l'élément presseur (36) au moins une sonde à effet Hall et sur la pièce (46) solidaire de la tête d'impression, un aimant (54), de façon telle que l'aimant (54) et la sonde à effet Hall (56) peuvent être amenés en regard l'un de l'autre dans une position prescrite de la tête d'impression, correspondant à une position de mesure, et que l'on prévoit un circuit (60) destiné à mesurer la tension Hall et à régler celle-ci sur une tension Hall de consigne prescrite, lequel circuit commande le dispositif de réglage (28, 26, 24) de la tête d'impression (32) en fonction de la différence entre la tension Hall réelle et la tension Hall de consigne.

2. Dispositif d'impression selon la revendication 1,
caractérisé par le fait que l'élément de contre-appui d'impression est un rouleau d'écriture (10) et que l'élément presseur est une tôle d'application d'une pression (36) déformable élastiquement qui s'étend sur toute la longueur axiale du rouleau d'écriture (10).

3. Dispositif d'impression selon la revendication 1 ou 2,
caractérisé par le fait que la tête d'impression (32) est fixée sur un support susceptible d'être déplacé parallèlement à l'élément de contre-appui d'impression et que la pièce solidaire de la tête d'impression est un élément (46) de guidage du support d'impression (52) relié de façon fixe au support (30) de tête d'impression.

4. Dispositif d'impression selon la revendication 3,
caractérisé par le fait que le support (30) de tête d'impression, est monté sur un arbre (14) lui-même monté de façon excentrée, qui peut être mis en rotation au moyen du dispositif de réglage (28, 26, 24).

5. Dispositif d'impression selon l'une des revendications 1 à 4,
caractérisé par le fait qu'il est prévu une deuxième sonde (58) à effet Hall couplée thermiquement à la première soude (56) à effet Hall, sur l'élément presseur (36), en dehors de la zone que parcourt la tête d'impression (32) lors de son déplacement le long de l'élément de contre-appui d'impression (10).

6. Dispositif d'impression selon l'une des revendications 1 à 5,
caractérisé par le fait qu'il est prévu des moyens (60) à l'aide desquels l'écart entre la tête d'impression (32) et le support d'impression (52) peut être réglé en fonction de l'épaisseur de celui-ci.

7. Dispositif d'impression selon la revendication 6,
caractérisé par le fait que le circuit (60) comporte une mémoire destinée à la mise en mémoire d'une pluralité de valeurs de consigne de tension Hall qui correspondent aux différentes épaisseurs de support d'impression (52).

8. Dispositif d'impression selon l'une des revendications 1 à 7,
caractérisé par le fait que la tête d'impression (32) est une tête d'impression à aiguilles.

9. Dispositif d'impression selon l'une des revendications 1 à 7,
caractérisé par le fait que la tête d'impression est une tête d'impression thermique.

10. Dispositif d'impression selon l'une des revendications 1 à 7,
caractérisé par le fait que la tête d'impression est une tête d'impression à jet d'encre.

11. Procédé de réglage et de maintien d'un écart prescrit entre une tête d'impression (32) d'un dispositif d'impression et à un support d'impression (52), le dispositif d'impression comprenant un châssis (20, 22), un élément de contre-appui d'impression (10) maintenu sur celui-ci, un dispositif de réglage (28, 26, 24) destiné au réglage de la tête d'impression (32) sensiblement perpendiculairement à l'élément de contre-appui d'impression (10), un élément presseur (36) destiné à appuyer le support d'impression (52) contre l'élément de contre-appui d'impression (10) et un capteur de distance (54, 56) destiné à détecter l'écart de la tête d'impression (32) par rapport à l'élément de contre-appui d'impression (10), ou par rapport au support d'impression (52),
caractérisé par le fait qu'avant l'introduction du support d'impression dans le dispositif d'impression, on déplace la tête d'impression (32) parallèlement à l'élément de contre-appui d'impression (10) jusque dans une position de mesure dans laquelle un élément formant capteur, soit un aimant (54) soit une sonde à effet Hall (56), situé sur l'élément presseur (36), est amené en regard avec un élément formant capteur correspondant, soit une sonde à effet Hall (56), soit un aimant (54) fixé sur la tête d'impression, en vue de la mesure de la distance, que l'on déplace la tête d'impression (32) perpendiculairement à l'élément de contre-appui d'impression (10) jusqu'à ce que la tension réelle Hall générée par le capteur de distance soit égale à une tension Hall de consigne prescrite à l'avance, que l'on éloigne la tête d'impression (32), à partir de cette position de concordance, éloignée de l'élément de contre-appui d'impression (10) d'une distance prescrite, que l'on introduit le support d'impression (52), et que l'on déplace la tête d'impression (32) en direction de l'élément de contre-appui d'impression jusqu'à ce que la tension Hall réelle soit à nouveau en correspondance exacte avec la tension Hall de consigne, le parcours accompli à cette occasion par la tête d'impression (32) étant saisi.

12. Procédé selon la revendication 11, caractérisé par le fait que l'épaisseur du support d'impression est établie à partir de la différence entre le parcours fixé à l'avance accompli par la tête d'impression (32) et le parcours effectué par la tête d'impression (32), le support d'impression (52) étant introduit, jusqu'à ce qu'elle atteigne la position de concordance, et par le fait que la tension Hall de consigne est réglée en fonction de l'épaisseur du support d'impression.
